# EUROPÄISCHE PATENTSCHRIFT

(11) **EP 1 758 427 B1**
(45) Veröffentlichungstag und Bekanntmachung des Hinweises auf die Patenterteilung: **29.02.2012**
(21) Anmeldenummer: 06118187.1
(22) Anmeldetag: 31.07.2006
(51) Int. Cl.: H04R 25/00

(54) **In-dem-Ohr-Hörgerät mit Elektronikmodul**
In-the-ear hearing aid with electronic module
Prothèse auditive à porter dans l'oreille avec module électronique

(30) Priorität: 26.08.2005 DE 102005040542
(43) Veröffentlichungstag der Anmeldung: 28.02.2007
(73) Patentinhaber: Siemens Audiologische Technik GmbH, 91058 Erlangen (DE)
(72) Erfinder: Sauer, Joseph, 96129 Strullendorf (DE); Schmitt, Christian, 91091 Grossenseebach (DE)
(74) Vertreter: Maier, Daniel Oliver

(56) Entgegenhaltungen:
- EP-A- 0 629 101
- WO-A-93/25053
- WO-A-2004/082332
- US-A- 4 739 512

## Beschreibung

Die vorliegende Erfindung betrifft ein In-dem-Ohr-Hörgerät mit einer Gehäuseschale zum passgenauen Einsetzen in einen Gehörgang und einem biegbaren Skelett, an dem im Wesentlichen alle Elektronikkomponenten des Hörgeräts befestigt sind.

Die Herstellung von In-dem-Ohr-Hörgeräten ist wegen der kleinen Bauform der Geräte sehr aufwändig. Insbesondere gestaltet sich die Montage von kundenspezifischen In-dem-Ohr-Hörgeräten sehr arbeitsintensiv. Das Ziel der Herstellung ist dabei stets ein größen- und kostenoptimiertes Gerät.

Generell ist bei der Fertigung von In-dem-Ohr-Hörgeräten bekannt, vorgefertigte Elektronikmodule, die die wesentlichen Elektronikbauteile des Hörgeräts beinhalten, in trägerspezifische Ohrschalen verdeckt einzubauen. Ungünstig dabei ist jedoch, dass der zur Verfügung stehende Bauraum, der individuell von Hörgerät zu Hörgerät unterschiedlich ist, nicht optimal ausgenutzt werden kann. Darüber hinaus werden häufig Telefonspulen und andere Antennen verwendet, deren Ausrichtung im eingebauten Zustand von der individuellen Schale abhängt. Im eingebauten Zustand ist es praktisch unmöglich, die Spulen auszurichten, so dass die Kommunikation vom Hörgerät zu einem Telefon oder zwischen zwei Hörgeräten oftmals mangelhaft ist.

Aus der Druckschrift EP 0 629 101 B1 ist ein In-dem-Ohr-Hörgerät mit einem begrenzt plastisch verformbaren Skelett, das die elektronischen Bestandteile des Hörgeräts trägt, bekannt. An dem Skelett ist eine Membran derart befestigt, dass durch Skelett und Membran ein Gießraum gebildet wird, der gegen außen einen offenen Gießkanal aufweist. Die Hörhilfe wird an den individuellen Gehörgang angepasst, indem die Hörhilfe im Ohr positioniert und dann der Gießraum mit einer erhärtenden Kunststoffmasse ausgegossen wird, wobei sich die Membran verformt und der entstehende Formkörper sich entsprechend dem Gehörgang formt.

Aus der Druckschrift WO 93/25053 A1 ist eine weiche Gehörgangsschale für Hörgeräte bekannt, die eine härtere Schale umgibt. Die härtere Schale ist in einem Endbereich biegbar und kann in die weichere Schale eingesetzt bzw. aus ihr entnommen werden.

Weiterhin offenbart die Druckschrift WO 2004/082332 A1 ein einstückig gebildetes Hörgerätegehäuse mit integriertem Faceplate. Ein Elektronikmodul ist von außen in das Faceplate einsetzbar.

Die Aufgabe der vorliegenden Erfindung besteht darin, die Bauform eines In-dem-Ohr-Hörgeräts trotz steigendem Funktionsumfang weiter zu verkleinern.

Erfindungsgemäß wird diese Aufgabe gelöst durch ein In-dem-Ohr-Hörgerät mit einer Gehäuseschale zum passgenauen Einsetzen in einen Gehörgang und einem biegbaren Skelett, an dem im Wesentlichen alle Elektronikkomponenten des Hörgeräts befestigt sind, wobei das biegbare Skelett mit den Elektronikkomponenten ein Modul bilden, das aus der Gehäuseschale als Ganzes entnehmbar und/oder in diese einbaubar ist. Dabei ist das biegbare Skelett derart ausgebildet dass die Elektronikkomponenten in einem nicht in die Gehäuseschale eingebanten Zustand des Moduls frei zugänglich sind.

In vorteilhafter Weise ist es damit möglich, ein Elektronikmodul an das Innenvolumen einer individuell angefertigten Gehäuseschale größtmöglich anzupassen. Darüber hinaus kann ein äußerst kompakter Aufbau erreicht und die Verbindungsdrähte sehr kurz gewählt werden, so dass eine verbesserte EMV-Verträglichkeit gegeben ist.

Vorzugsweise sind in das Skelett Verdrahtungselemente für die Elektronikkomponenten integriert. Durch derartige Verdrahtungstechnik (insert moulded) kann weiterer Bauraum eingespart werden.

Verdrahtungselemente für die Elektronikkomponenten können aber auch an dem Skelett befestigt sein. Dadurch lässt sich eine übersichtliche und reparaturfreundliche Verdrahtung erreichen.

Die Gehäuseschale ist vorzugsweise individuell für einen Hörgeräteträger gefertigt. In diese vorgefertigte Schale lässt sich dann das Elektronikmodul einbringen. Besonders vorteilhaft ist die Fertigung der Hörgeräteschale durch RSM-Technologie (Rapid Shell Manufacturing). Eine der Elektronikkomponenten des Elektronikmoduls kann eine elektrische Spule sein, die an dem Skelett in einer gewünschten Orientierung ausrichtbar ist. Bei der Montage ist das Skelett zunächst entsprechend dem zur Verfügung stehenden Innenraum der Gehäuseschale zu verformen. Anschließend können die Elektronikkomponenten in das Skelett eingebaut werden, wobei die Spule exakt ausgerichtet wird. Damit erhält die Spule die für die Kommunikation notwendige optimale Orientierung.

Im weitesten Sinne kann das Skelett auch ein Innengehäuse sein, das mehrere Öffnungen aufweist. Durch diese mehreren Öffnungen sind dann die Elektronikkomponenten einbaubar, so dass schließlich das gesamte Elektronikmodul entsteht.

Die vorliegende Erfindung wird nun anhand der beigefügten Zeichnungen näher erläutert, in denen zeigen:
- FIG 1: ein Elektronikmodul eines In-dem-Ohr-Hörgeräts aus einem ersten Blickwinkel und
- FIG 2: das Elektronikmodul von FIG 1 aus einem anderen Blickwinkel.

Das nachfolgend näher geschilderte Ausführungsbeispiel stellt eine bevorzugte Ausführungsform der vorliegenden Erfindung dar.

Entsprechend dem Beispiel von FIG 1 ist an dem so genannten Face Plate bzw. der Frontplatte 1 ein die Funktion eines Innengehäuses aufweisenden Skeletts 2 befestigt. Das Skelett besteht hier im Wesentlichen aus zwei Stäben 21 und 22 sowie einer Platte 23, die die Stäbe 21 und 22 an deren freiem Ende verbindet.

In dem Raum zwischen den Stäben 21 und 22 befinden sich die Elektronikkomponenten des In-dem-Ohr-Hörgeräts. So ragt der Stutzen 31 des Hörers 3 durch eine Bohrung der Platte 23 und der Körper des Hörers 3 liegt an den Stäben 21 und 22 an. Unterhalb des Hörers, d. h. an dem dem Stutzen 31 gegenüberliegenden Ende des Hörers 3, befindet sich eine Signalverarbeitungsschaltung 4. Diese besteht hier aus zwei Einzelplatinen, die an Rippen 24 und 25 der Stäbe 21 und 22 befestigt sind. In FIG 2 ist dies ebenfalls gut erkennbar.

Unterhalb der Signalverarbeitungsschaltung 4 befindet sich eine Batteriehalterung 5 einschließlich Batterie 6, die ebenfalls an die Stäbe 21 und 22 angebracht ist. Die Batteriehalterung 5 ragt durch die Frontplatte 1 und ermöglicht von dort die Entnahme der Batterie 6. Weiterhin ist ein Mikrofon 7 und insbesondere in FIG 2 eine Telefonspule 8 in der Nähe des Batteriehalters 5 zu erkennen. Das Mikrofon 7 ist hier an dem Batteriehalter 5 angebracht, der somit auch eine Funktion des Skeletts übernimmt. Die Telefonspule 8 hingegen ist zumindest teilweise an dem Stab 22 befestigt.

Die Stäbe 21 und 22 des Skeletts 2 sind abgewinkelt und bilden so den typischen Gehörgangswinkel. Da jedoch dieser Winkel individuell verschieden ist, und zwar sowohl um die x-Achse als auch um die y-Achse, ist das Skelett 2 hier biegsam gestaltet. Dies bedeutet, dass das Skelett 2 so gebogen werden kann, wie dies der Innenraum einer individuell angefertigten Hörgeräteschale vorgibt.

Die einzelnen Elektronikkomponenten des Hörgeräts lassen sich nun vor dem Einbau in die Hörgeräteschale zu einem vollständig funktionierenden Hörgerät an dem Skelett 2 zusammenbauen. Dadurch ist es möglich, die einzelnen Komponenten möglichst ohne Zwischenräume aneinander zu montieren. Somit ergibt sich der kleinstmögliche Aufbau und eine optimale Packungsdichte. Auch lassen sich die Komponenten, da sie frei zugänglich sind, optimal anordnen, so dass die bestmögliche Systemfunktion gewährleistet und störende Interferenzen soweit wie möglich ausgeschaltet werden können.

Weiterhin kann durch den kompakten Aufbau erzielt werden, dass sehr kurze Litzen zur elektrischen Verbindung der Komponenten untereinander eingesetzt werden können. Dadurch ergibt sich ein optimaler Aufbau hinsichtlich der elektromagnetischen Verträglichkeit (EMV). Die kurzen Litzen stellen nämlich nur sehr schwache Antennen für die in der Signalverarbeitung des Hörgeräts relevanten Frequenzen dar.

Dadurch, dass die einzelnen Komponenten bei der offenen Bauweise nur durch das Skelett gehalten und frei zugänglich sind, können in einem verhältnismäßig kleinen Raum sehr komplexe Geräte mit optimaler Ausrichtung der Mikrofone und Spulen, d. h. mit sehr hoher Qualität, geschaffen werden. Dabei kann auch vermieden werden, dass Drähte brechen, wie dies bei konventioneller Bauweise vielfach der Fall ist, wenn die Elektronikkomponenten nacheinander in die Geräteschale eingebaut werden. Die offene Bauweise erleichtert aber auch Reparaturen, da die Bauelemente leicht zugänglich sind.

In FIG 1 ist darüber hinaus angedeutet, dass in dem Stab 21 des Skeletts 22 eine Verdrahtung 26 verläuft. Hierdurch können beispielsweise der Hörer 3, die Signalverarbeitungsschaltung 4 und die Batterie 6 elektrisch zweckmäßig miteinander verbunden werden. Durch diese in das Skelett integrierte Verdrahtung lässt sich zusätzlich Bauraum einsparen.

Das erfindungsgemäße Innengehäuse bzw. Skelett 2 ermöglicht einen Modulaufbau der gesamten Elektronik des In-dem-Ohr-Hörgeräts. Dieses Elektronikmodul ist in jede beliebige Schale einsetzbar. Dies bedeutet, dass die vorliegende Erfindung unabhängig von der Schalentechnik ist. Insbesondere kann also für den Aufbau eines erfindungsgemäßen Hörgeräts eine RSM-Schale aber auch jede andere Standardotoplastik verwendet werden.

## Patentansprüche

1. In-dem-Ohr-Hörgerät mit
- einer Gehäuseschale zum passgenauen Einsetzen in einen Gehörgang,
- einem biegbaren Skelett (2), an dem im Wesentlichen alle Elektronikkomponenten (3, 4, 6, 8) des Hörgeräts befestigt sind, wobei
- das biegbare Skelett (2) mit den Elektronikkomponenten (3, 4, 6, 8) ein Modul bilden, das aus der Gehäuseschale als Ganzes entnehmbar und/oder in diese einbaubar ist
**dadurch gekennzeichnet, dass**
- das biegbare Skelett (2) derart ausgebildet ist, dass die Elektronikkoponenten (3, 4, 6 8) in einem nicht in die Gehäuseschale eingebanten Zustand des Moduls frei zugänglich sind.

2. In-dem-Ohr-Hörgerät nach Anspruch 1, wobei in das Skelett (2) Verdrahtungselemente (26) für die Elektronikkomponenten (3, 4, 6, 8) integriert sind.

3. In-dem-Ohr-Hörgerät nach Anspruch 1 oder 2, wobei Verdrahtungselemente für die Elektronikkomponenten (3, 4, 6, 8) an dem Skelett (2) befestigt sind.

4. In-dem-Ohr-Hörgerät nach einem der vorhergehenden Ansprüche, wobei die Gehäuseschale individuell für einen Hörgeräteträger gefertigt ist.

5. In-dem-Ohr-Hörgerät nach Anspruch 4, wobei die Gehäuseschale durch RSM-Technologie gefertigt ist.

6. In-dem-Ohr-Hörgerät nach einem der vorhergehenden Ansprüche, wobei eine der Elektronikkomponenten (3, 4, 6, 8) eine elektrische Spule (8) ist, die an dem Skelett (2) in einer gewünschten Orientierung ausrichtbar ist.

## Claims

1. In-the-ear hearing aid having
- a housing shell for accurate-fit insertion into an auditory canal,
- a flexible supporting structure (2), to which substantially all the electronic components (3, 4, 6, 8) of the hearing aid are secured, wherein
- the flexible supporting structure (2) and the electronic components (3, 4, 6, 8) form a module which can be removed from the housing shell in its entirety and/or can be inserted thereinto,
**characterised in that**
- the flexible supporting structure (2) is embodied in such a way that the electronic components (3, 4, 6, 8) are freely accessible when the module is not fitted in the housing shell.

2. In-the-ear hearing aid according to claim 1, wherein wiring elements (26) for the electronic components (3, 4, 6, 8) are integrated into the supporting structure (2).

3. In-the-ear hearing aid according to claim 1 or 2, wherein wiring elements for the electronic components (3, 4, 6, 8) are secured to the supporting structure (2).

4. In-the-ear hearing aid according to one of the preceding claims, wherein the housing shell is manufactured individually for a hearing aid wearer.

5. In-the-ear hearing aid according to claim 4, wherein the housing shell is manufactured using RSM technology.

6. In-the-ear hearing aid according to one of the preceding claims, wherein one of the electronic components (3, 4, 6, 8) is an electrical coil (8), which can be aligned in a desired orientation on the supporting structure (2).

## Revendications

1. Prothèse auditive à porter dans l'oreille comprenant
- une coque de boîtier pour l'insertion avec ajustement précis dans un tuyau auditif,
- un squelette ( 2 ) flexible sur lequel sensiblement tous les composants ( 3, 4, 6, 8 ) électroniques de la prothèse auditive sont fixés, dans laquelle
- le squelette ( 2 ) flexible forme avec les composants ( 3, 4, 6, 8 ) électroniques un module qui peut être retiré en son entier de la coque du boîtier et/ou qui peut y être introduit,
**caractérisée en ce que**
- le squelette ( 2 ) flexible est constitué de manière à ce que les composants ( 3, 4, 6, 8 ) électroniques soient accessibles librement dans un état du module non inséré dans la coque du boîtier.

2. Prothèse auditive à porter dans l'oreille suivant la revendication 1, dans laquelle des éléments ( 26 ) de câblage des composants ( 3, 4, 6, 8 ) électroniques sont intégrés dans le squelette ( 2 ).

3. Prothèse auditive à porter dans l'oreille suivant la revendication 1 ou 2, dans laquelle des éléments de câblage des composants ( 3, 4, 6, 8 ) électroniques sont fixés au squelette ( 2 ).

4. Prothèse auditive à porter dans l'oreille suivant l'une des revendications précédentes, dans laquelle la coque du boîtier est fabriquée individuellement pour un porteur de la prothèse auditive.

5. Prothèse auditive à porter dans l'oreille suivant la revendication 4, dans laquelle la coque du boîtier est fabriquée par une technologie RSM.

6. Prothèse auditive à porter dans l'oreille suivant l'une des revendications précédentes, dans laquelle l'un des composants ( 3, 4, 6, 8 ) électroniques est une bobine ( 8 ) électrique qui peut être orientée sur le squelette ( 2 ) suivant l'orientation la plus souhaitée.
